# EUROPÄISCHE PATENTSCHRIFT

(11) **EP 0 542 801 B1**
(45) Veröffentlichungstag und Bekanntmachung des Hinweises auf die Patenterteilung: **29.06.1994**
(21) Anmeldenummer: 91913983.2
(22) Anmeldetag: 31.07.1991
(51) Int. Cl.: C11D 1/83

(54) **FLÜSSIGES, FLIESS- UND PUMPFÄHIGES TENSIDKONZENTRAT**
LIQUID, FREE-FLOWING AND PUMPABLE TENSIDE CONCENTRATE
AGENTS TENSIO-ACTIFS LIQUIDES, COULANTS ET POMPABLES CONCENTRES

(30) Priorität: 08.08.1990 DE 4025065
(43) Veröffentlichungstag der Anmeldung: 26.05.1993
(73) Patentinhaber: Henkel Kommanditgesellschaft auf Aktien, 40191 Düsseldorf (DE)
(72) Erfinder: GIESEN, Brigitte, D-4000 Düsseldorf 1 (DE); SYLDATH, Andreas, D-4000 Düsseldorf (DE); KISCHKEL, Ditmar, D-4019 Monheim-Baumberg (DE)
(86) Internationale Anmeldenummer: EP9101436
(87) Internationale Veröffentlichungsnummer: WO9202604

(56) Entgegenhaltungen:
- EP-A- 0 070 074
- EP-A- 0 370 312
- US-A- 4 483 787

## Beschreibung

Die vorliegende Erfindung betrifft konzentrierte Tensidmischungen aus Alkylglykosiden, langkettigen Alkylsulfaten, kurzkettigen Alkylsulfaten und gegebenenfalls Alkoholethoxylaten als stabile, fließ- und pumpfähige Flüssigkeiten sowie deren Verwendung als Vorgemische (Compounds) zur Herstellung von flüssigen Wasch- und Reinigungsmitteln.

Daß Alkylglykoside mit langkettigen Alkylgruppen zu den nichtionischen Tensiden gehören, ist seit langer Zeit bekannt. Ebenso weiß der Fachmann, wie zum Beispiel in A.M. Schwartz, J.W. Perry, Surface Active Agents, Vol. I, Interscience Publishers, 1949, Seite 372 beschrieben, daß Tensidmischungen in der Regel synergistische Effekte aufweisen und oft bessere Reinigungseigenschaften besitzen, als sich aus der Summe der Werte der Einzelkomponenten ergeben würde.

Waschmittel, die Alkylglykoside in Kombination mit wenigstens einem üblichen anionischen Tensid enthalten, werden in der europäischen Patentanmeldung EP 070 074 beschrieben. Waschmittel, die Alkylglykoside und Aniontenside enthalten, sind auch aus der europäischen Patentanmeldung EP 092 877 bekannt. Des weiteren sind aus der europäischen Patentanmeldung EP 105 556 flüssige Waschmittel bekannt, die Alkylglykoside, bestimmte andere nichtionische Tenside und anionische Tenside enthalten. Aus der internationalen Patentanmeldung W0 86/02943 sind alkylglykosidhaltige Flüssigwaschmittel bekannt, die übliche Aniontenside enthalten.

Bei der Herstellung flüssiger Wasch- und Reinigungsmittel werden die einzelnen Komponenten in der Regel als fließfähige Lösungen eingesetzt, die jeweils einen Stoff enthalten oder die als Vorgemische, sogenannte Compounds, aus mehreren in den fertigen Mitteln üblichen Stoffen bestehen. Die für die Mischung zum fertigen Mittel vorgesehenen Komponenten sollen einen möglichst hohen Aktivsubstanzgehalt aufweisen und gleichzeitig leicht handhabbar sein, das heißt, sie sollen möglichst fließfähig und leicht pumpbar sein und eine möglichst hohe Lagerstabilität besitzen. Alkylglykoside fallen normalerweise als hochviskose Pasten an.

Der vorliegenden Erfindung lag die Aufgabe zugrunde, aus einer Alkylglykosid-Paste ein lagerstabiles, flüssiges, fließ- und pumpfähiges Tensidgemisch zu entwickeln.

Diese Aufgabe wird durch eine wäßrige Mischung aus bestimmten Mengen an Alkylglykosid, synthetischem anionischem Tensid in Form eines langkettigen Alkylsulfats und kurzkettigem Alkylsulfat gelöst.

Unter "langkettigen" Verbindungen werden im Rahmen der vorliegenden Erfindung aliphatische Verbindungen mit 12 und mehr C-Atomen verstanden, die linear oder ein- oder mehrfach verzweigt sein können, so daß die längste Kette aus C-Atomen auch kürzer als 12 sein kann. "Kurzkettige" Verbindungen im Rahmen der vorliegenden Erfindung sind demgemäß, unabhängig vom Verzweigungsgrad, solche mit höchstens 10 C-Atomen.

Die erfindungsgemäßen Compounds sind wäßrige Mischungen, die im wesentlichen aus
50 bis 80 Gew.-%, vorzugsweise 55 bis 70 Gew.-% Wasser,
5 bis 30 Gew.-%, vorzugsweise 10 bis 25 Gew.-% eines Alkylglykosids der Formel I,

R¹-O(G)ₙ (I)

in der R¹ einen Alkylrest mit 8 bis 22 C-Atomen, G eine Glykoseeinheit und n eine Zahl zwischen 1 und 10 bedeuten,
3 bis 20 Gew.-%, vorzugsweise 5 bis 15 Gew.-% eines oberflächenaktiven langkettigen Alkylsulfats der Formel II,

R²-O-SO₃X (II)

in der R² einen Alkylrest mit 12 bis 22 C-Atomen und X ein Alkali- oder Ammoniumion bedeuten, und
1 bis 15 Gew.-%, vorzugsweise 2 bis 10 Gew.-% eines kurzkettigen Alkylsulfats der Formel III,

R³-O-SO₃Y (III)

in der R³ einen Alkylrest mit 6 bis 10 C-Atomen und Y ein Alkali- oder Ammoniumion bedeuten, bestehen.

Vorzugsweise enthalten die erfindungsgemäßen Tensidmischungen zusätzlich 10 bis 20 Gew.-%, insbesondere 12 bis 18 Gew.-%, eines ethoxylierten Alkohols der Formel IV,

R⁴O-(CH₂CH₂O)ₚ-H (IV)

in der R⁴ einen Alkylrest mit 10 bis 22 C-Atomen und p eine Zahl zwischen 1 und 20, insbesondere zwischen 3 und 10 bedeuten.

Die für die erfindungsgemäßen Tensidmischungen geeigneten Alkylglykoside und ihre Herstellung werden zum Beispiel in den europäischen Patentanmeldungen EP 92 355, EP 301 298, EP 357 969 und EP 362 671 oder der US-amerikanischen Patentschrift US 3 547 828 beschrieben. Bei den Glykosidkomponenten ((G)ₙ in Formel I) derartiger Alkylglykoside handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad (n in Formel I) nimmt als analytisch zu ermittelnde Größe im allgemeinen gebrochene Zahlenwerte an; er liegt bei Werten zwischen 1 und 10, bei den vorzugsweise eingesetzten Alkylglykosiden unter einem Wert von 1,5, insbesondere zwischen 1,2 und 1,4. Bevorzugter Monomer-Baustein ist wegen der guten Verfügbarkeit Glucose.

Der Alkylteil (R¹ in Formel I) der in den erfindungsgemäßen Tensidmischungen enthaltenen Alkylglykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Alkylglykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders geeignete Alkylglykoside enthalten einen Kokosfettalkylrest, das heißt Mischungen mit im wesentlichen R¹=Dodecyl und R¹=Tetradecyl.

Die Alkylglykoside können herstellungsbedingt geringe Mengen, beispielsweise 1 bis 2 %, an nicht umgesetztem freiem langkettigem Alkohol enthalten, was sich nicht nachteilig auf die Eigenschaften der damit hergestellten Tensidmischungen auswirkt.

Als für den Einsatz in den erfindungsgemäßen Tensidmischungen geeignete langkettige Alkylsulfate kommen die Sulfatierungsprodukte linearer oder verzweigtkettiger Alkohole in Frage. Besonders geeignet sind die Derivate der Fettalkohole mit 12 bis 22 C-Atomen, insbesondere mit 12 bis 16 C-Atomen. Derartige Alkylsulfate sind seit langer Zeit als gut wirksame Aniontenside bekannt.

Geeignete kurzkettige Alkylsulfate sind die Sulfatierungsprodukte linearer oder verzweigtkettiger Alkohole mit 6 bis 10 C-Atomen, vorzugsweise die Derivate linearer Alkohole mit 8 bis 10 C-Atomen. Derartige Alkylsulfate besitzen bekanntlich keine oder nur geringe Tensidwirkung.

Die Alkylsulfate können in bekannter Weise durch Reaktion der entsprechenden lang- oder kurzkettigen Alkoholkomponente mit einem üblichen Sulfatierungsreagenz, insbesondere Schwefeltrioxid oder Chlorsulfonsäure, und anschließende Neutralisation, vorzugsweise mit Alkali-, Ammonium- oder Alkyl- beziehungsweise Hydroxyalkyl-substituierten Ammoniumbasen, hergestellt werden.

Die für den Einsatz in den erfindungsgemäßen Compounds in Frage kommenden Ethoxylate sind Derivate von linearen oder verzweigtkettigen Alkoholen mit 10 bis 22 C-Atomen, vorzugsweise 12 bis 16 C-Atomen. Der Ethoxylierungsgrad der Alkohole (p in Formel IV) liegt dabei zwischen 1 und 20, vorzugsweise zwischen 3 und 10. Sie können in bekannter Weise durch Umsetzung der entsprechenden Alkohole mit Ethylenoxid hergestellt werden.

Die Herstellung der erfindungsgemäßen Tensidmischungen bereitet keinerlei Schwierigkeiten. Sie kann problemlos durch einfaches Mischen der Einzelkomponenten, die als solche oder vorzugsweise in wäßriger Lösung vorliegen können, erfolgen.

Die erfindungsgemäßen Mischungen zeichnen sich durch ihre niedrigen Viskositäten, ihre leichte Fließfähigkeit und Pumpbarkeit und ihre hohe Lagerstabilität aus. Die Viskosität der erfindungsgemäßen Compounds liegt im allgemeinen bei 20 mPa.s bis 7000 mPa.s. Sie weisen in der Regel basische pH-Werte, etwa von 9,8 bis 10,5, auf, können jedoch durch Zugabe üblicher Säuren, insbesondere Zitronensäure, auf weitgehend neutrale bis schwach saure pH-Werte eingestellt werden, ohne ihre vorteilhaften Eigenschaften zu verlieren. Die erfindungsgemäßen Compounds sind über längere Zeit, mindestens 30 Tage, bei Temperaturen von etwa 1 °C bis etwa 45 °C lagerstabil.

Als weiterer unerwarteter Vorteil der erfindungsgemäßen Compounds ist zu werten, daß die Verbesserung der rheologischen Eigenschaften der tensidischen Alkylsulfat-Alkylglykosidpasten durch den Zusatz von Verbindungen erreicht wird, die trotz ihrer geringen Oberflächenaktivität die für den Einsatz in Endprodukten relevanten Eigenschaften der Alkylglykosidpasten, wie Reinigungs- und Schäumvermögen, nicht negativ beeinflussen.

Die erfindungsgemäßen Compounds können, direkt oder nach Verdünnen mit Wasser, für technische Anwendungen, zum Beispiel als Flotationshilfsmittel oder Bohrspülungen, eingesetzt werden. Vorzugsweise werden sie jedoch-als Vorgemische zur Herstellung flüssiger Wasch- und Reinigungsmittel verwendet, zu denen insbesondere Feinwaschmittel, Wollwaschmittel und Geschirrspülmittel, aber auch Shampoos gehören. Derartige Mittel können in einfacher Weise durch Verdünnen der Compounds mit Wasser auf die gewünschte Aktivsubstanzkonzentration hergestellt werden. Die Zugabe anderer in derartigen Mitteln üblicher Bestandteile, zu denen insbesondere Buildersubstanzen, wie Zeolithe und Schichtsilikate, Korrosionsinhibitoren, Bleichmittel, Bleichaktivatoren, optische Aufheller, Enzyme, Vergrauungsinhibitoren, antimikrobielle Wirkstoffe, wassermischbare Lösungsmittel, Abrasivmittel, Schaumstabilisatoren, Konservierungsmittel, pH-Regulatoren, Farb- und Duftstoffe sowie zusätzliche Tenside gehören, ist möglich.

### Beispiele

### Beispiel 1

Durch einfaches Mischen der Komponenten, die als wäßrige Lösungen vorlagen, wurden die nachfolgend in Tabelle 1 durch ihre Zusammensetzung charakterisierten erfindungsgemäßen Tensidmischungen **M1** bis **M7** sowie die in Vergleichsversuchen verwendeten Mittel **V1** und **V2** hergestellt.

Die erfindungsgemäßen Tensidmischungen **M1** bis **M7** besaßen pH-Werte von 9,8 bis 10,5, in 10-gewichtsprozentiger wäßriger Lösung lagen ihre pH-Werte bei 8,5 bis 9,9.

Proben der erfindungsgemäßen Mischungen **M1** bis **M7** wurden je 30 Tage bei 1 °C oder 10 °C gelagert, ohne daß eine Veränderung ihrer Konsistenz festgestellt wurde. Bei Lagerung bei 40 °C über 30 Tage traten in manchen Fällen leichte Trübungen auf, die beim Abkühlen auf Raumtemperatur wieder verschwanden. Wurden die erfindungsgemäßen Compounds durch Zugabe geringer Mengen Zitronensäure auf pH-Werte von 6,0 bis 8,8 eingestellt, was ihre Viskosität nicht wesentlich veränderte, konnten sie ohne Konsistenzänderung bei Temperaturen bis zu 45 °C gelagert werden.

## Patentansprüche

1. Wäßrige, fließfähige und pumpbare Tensidmischung, enthaltend ein Alkyl glykosid und ein synthetisches anionisches Tensid, dadurch gekennzeichnet, daß sie im wesentlichen besteht aus
50 bis 80 Gew.-% Wasser,
5 bis 30 Gew.-% eines Alkylglykosids der Formel I,
R¹-O(G)ₙ (I)
in der R¹ einen Alkylrest mit 8 bis 22 C-Atomen, G eine Glykose-Einheit und n eine Zahl zwischen 1 und 10 bedeuten,
3 bis 20 Gew.-% eines oberflächenaktiven langkettigen Alkylsulfats der Formel II,
R²-O-SO₃X (II)
in der R² einen Alkylrest mit 12 bis 22 C-Atomen und X ein Alkalioder Ammoniumion bedeuten, und
1 bis 15 Gew.-% eines kurzkettigen Alkylsulfats der Formel III,
R³-O-SO₃Y (III)
in der R³ einen Alkylrest mit 6 bis 10 C-Atomen und Y ein Alkali- oder Ammoniumion bedeuten.

2. Tensidmischung nach Anspruch 1, dadurch gekennzeichnet, daß sie 55 bis 70 Gew.-% Wasser, 10 bis 25 Gew.-% Alkylglykosid gemäß Formel I, 5 bis 15 Gew.-% langkettiges Alkylsulfat gemäß Formel II und 2 bis 10 Gew.-% kurzkettiges Alkylsulfat gemäß Formel III enthält.

3. Tensidmischung nach Anspruch 1 oder 2, dadurch gekennzeichnet, daß sie zusätzlich 10 bis 20 Gew.-%, insbesondere 12 bis 18 Gew.-%, eines ethoxylierten Alkohols der Formel IV,
R⁴O-(CH₂CH₂O)ₚ-H (IV)
in der R⁴ einen Alkylrest mit 10 bis 22 C-Atomen, insbesondere mit 12 bis 16 C-Atomen, und p eine Zahl zwischen 1 und 20, insbesondere zwischen 3 und 10 bedeuten, enthält.

4. Tensidmischung nach einem der Ansprüche 1 bis 3, dadurch gekennzeichnet, daß das Alkylglykosid der Formel (I) einen Oligomerisierungsgrad n unter 1,5, insbesondere von 1,2 bis 1,4, besitzt.

5. Tensidmischung nach einem der Ansprüche 1 bis 4, dadurch gekennzeichnet, daß das Alkylglykosid der Formel (I) ein Alkylglucosid ist.

6. Tensidmischung nach einem der Ansprüche 1 bis 5, dadurch gekennzeichnet, daß das langkettige Alkylsulfat der Formel (II) einen Alkylrest R² mit 12 bis 16 C-Atomen besitzt.

7. Tensidmischung nach einem der Ansprüche 1 bis 6, dadurch gekennzeichnet, daß das kurzkettige Alkylsulfat der Formel (III) einen Alkylrest R³ mit 8 bis 10 C-Atomen besitzt.

8. Verwendung der Tensidmischung nach einem der Ansprüche 1 bis 7 als lagerstabiles, fließfähiges, pumpbares Vorgemisch für die Herstellung von flüssigen Wasch- oder Reinigungsmitteln.

## Claims

1. An aqueous, free-flowing and pumpable surfactant mixture containing an alkyl glycoside and a synthetic anionic surfactant, characterized in that it consists essentially of
50 to 80% by weight water,
5 to 30% by weight of an alkyl glycoside corresponding to formula I
R¹-O(G)ₙ (I)
in which R¹ is a C₈₋₂₂ alkyl radical, G is a glycose unit and n is a number of 1 to 10,
3 to 20% by weight of a surface-active long-chain alkyl sulfate corresponding to formula II
R²-O-SO₃X (II)
in which R² is a C₁₂₋₂₂ alkyl radical and X is an alkali or ammonium ion,
and
1 to 15% by weight of a short-chain alkyl sulfate corresponding to formula III
R³-O-SO₃Y (III)
in which R³ is a C₆₋₁₀ alkyl radical and Y is an alkali or ammonium ion.

2. A surfactant mixture as claimed in claim 1, characterized in that it contains 55 to 70% by weight water, 10 to 25% by weight alkyl glycoside corresponding to formula I, 5 to 15% by weight long-chain alkyl sulfate corresponding to formula II and 2 to 10% by weight short-chain alkyl sulfate corresponding to formula III.

3. A surfactant mixture as claimed in claim 1 or 2, characterized in that it additionally contains 10 to 20% by weight and more particularly 12 to 18% by weight of an ethoxylated alcohol corresponding to formula IV
R⁴O-(CH₂CH₂O)ₚ-H (IV)
in which R⁴ is a C₁₀₋₂₂ and more particularly C₁₂₋₁₆ alkyl radical and p is a number of 1 to 20 and more particularly 3 to 10.

4. A surfactant mixture as claimed in any of claims 1 to 3, characterized in that the alkyl glycoside of formula (I) has a degree of oligomerization n below 1.5 and more particularly from 1.2 to 1.4.

5. A surfactant mixture as claimed in any of claims 1 to 4, characterized in that the alkyl glycoside of formula (I) is an alkyl glucoside.

6. A surfactant mixture as claimed in any of claims 1 to 5, characterized in that the long-chain alkyl sulfate of formula (II) has an alkyl radical R² containing 12 to 16 carbon atoms.

7. A surfactant mixture as claimed in any of claims 1 to 6, characterized in that the short-chain alkyl sulfate of formula (III) has an alkyl radical R³ containing 8 to 10 carbon atoms.

8. The use of the surfactant mixture claimed in any of claims 1 to 7 as a storable, free-flowing and pumpable compound for the production of liquid detergents.

## Revendications

1. Mélange tensio-actif aqueux, susceptible de couler et d'être pompé, contenant un alkylglycoside et un agent tensio-actif anionique synthétique, caractérisé en ce qu'il est constitué essentiellement de
- 50 à 80% en poids d'eau,
- 5 à 30% en poids d'un alkylglycoside de la formule (I)
R¹-O(G)ₙ (I)
dans laquelle R¹ représente un radical alkyle avec 8 à 22 atomes de carbone, G représente une unité d'ose et n représente un nombre entre 1 et 10,
- 3 à 20% en poids d'un alkylsulfate à longue chaîne, surfactif, de la formule (II)
R²-O-SO₃X (II)
dans laquelle R² représente un radical alkyle avec 12 à 22 atomes de carbone et X représente un ion alcalin ou ammonium, et
- 1 à 15% en poids d'un alkylsulfate à courte chaîne de la formule (III),
R³-O-SO₃Y (III)
dans laquelle R³ représente un radical alkyle avec 6 à 10 atomes de carbone et Y représente un ion alcalin ou ammonium.

2. Mélange tensio-actif selon la revendication 1, caractérisé en ce qu'il contient 55 à 70% en poids d'eau, 10 à 25% en poids d'alkylglycoside selon la formule (I), 5 à 15% en poids d'alkylsulfate à longue chaîne selon la formule (II) et 2 à 10% en poids d'alkylsulfate à courte chaîne selon la formule (III).

3. Mélange tensio-actif selon l'une quelconque des revendications 1 ou 2, caractérisé en ce qu'il contient de manière additionnelle 10 à 20% en poids, en particulier 12 à 18% en poids, d'un alcool éthoxylé de la formule (IV),
R⁴O-(CH₂CH₂O)ₚ-H (IV)
dans laquelle R⁴ représente un radical alkyle avec 10 à 22 atomes de carbone, en particulier avec 12 à 16 atomes de carbone, et p représente un nombre entre 1 et 20, en particulier entre 3 et 10.

4. Mélange tensio-actif selon l'une quelconque des revendications 1 à 3, caractérisé en ce que l'alkylglycoside de la formule (I) possède un degré d'oligomérisation n inférieur à 1,5, en particulier de 1,2 à 1,4.

5. Mélange tensio-actif selon l'une quelconque des revendications 1 à 4, caractérisé en ce que l'alkylglycoside de la formule (I) est un alkylglucoside.

6. Mélange tensio-actif selon l'une quelconque des revendications 1 à 5, caractérisé en ce que l'alkylsulfate à longue chaîne de la formule (II) possède un radical alkyle R² avec 12 à 16 atomes de carbone.

7. Mélange tensio-actif selon l'une quelconque des revendications 1 à 6, caractérisé en ce que l'alkylsulfate à courte chaîne de la formule (III) possède un radical alkyle R³ avec 8 à 10 atomes de carbone.

8. Utilisation du mélange tensio-actif selon l'une quelconque des revendications 1 à 7 comme prémélange stable dans le temps, capable de couler, susceptible d'être pompé pour la préparation d'agents de lessive ou de nettoyage.
